# EUROPÄISCHE PATENTSCHRIFT

(11) **EP 0 587 103 B1**
(45) Veröffentlichungstag und Bekanntmachung des Hinweises auf die Patenterteilung: **29.12.1997**
(21) Anmeldenummer: 93114302.8
(22) Anmeldetag: 07.09.1993
(51) Int. Cl.: B43K 23/00, B43K 23/12

(54) **Handschreibgerät mit zwei Schreib- oder Auftragselementen**
Writing implement with two writing elements
Instrument pour écrire avec deux éléments pour écrire

(30) Priorität: 11.09.1992 DE 4230432
(43) Veröffentlichungstag der Anmeldung: 16.03.1994
(73) Patentinhaber: Pelikan GmbH, 30177 Hannover (DE)
(72) Erfinder: Obersteller, Udo, D-30853 Langenhagen (DE); Schlink, Wilhelm, D-30559 Hannover (DE)
(74) Vertreter: Haar, Lucas Heinz Jörn, Dipl.-Ing.

(56) Entgegenhaltungen:
- US-A- 3 252 446
- US-A- 3 917 416
- US-A- 4 213 717
- US-A- 4 600 327

## Beschreibung

Die Erfindung betrifft ein Handschreibgerät mit die radial zwei Schreib- und/oder Auftragselementen, von denen jedes einen hohlen Schaft zur Aufnahme eines Schreib- oder Auftragsmediums, an einem Ende des Schafts eine Schreib- oder Auftragsspitze und eine auf dem Schaft arretierbare Kappe zum Abdecken der Schreib- oder Auftragsspitze aufweist und mit seinem der Schreib- oder Auftragsspitze entgegengesetzten Ende mit einem der einander entgegengesetzten Enden eines Kupplungsstücks verbindbar ist, wobei das Ende des Schafts in eine Bohrung des Kupplungsstücks eingreift und das Kupplungsstück an seinen Enden Anschlagflächen aufweist.

Ein Handschreibgerät der angegebenen Art ist aus der US-PS 3,917,416 bekannt. Bei diesem bekannten Handschreibgerät besteht das Kupplungsstück aus einer zylindrischen Gewindehülse, in die ein Gewindeansatz am Befestigungsende des Schafts der beiden Schreibelemente eingeschraubt ist. Der Außendurchmesser der Gewindehülse stimmt mit dem Außendurchmesser der Schäfte der beiden Schreibelemente überein. Das bekannte Handschreibgerät hat daher eine durchgehend glatte Außenfläche. Die Ausbildung und Anordnung der Kappen zum Bedecken der Schreibspitzen ist bei dem bekannten Handschreibgerät nicht angegeben.

Es ist weiterhin aus der US-PS 4,213,717 ein Handschreibgerät mit einem Schreibelement für Tinte und einem Auftragselement für eine Radiertlüssigkeit bekannt, bei dem die der Schreib- bzw. Auftragsspitze entgegengesetzten Enden zweier Schäfte unmittelbar miteinander verschraubt sind. Beide Schäfte weisen auf ihrer Außenseite unmittelbar an die Verbindungsstelle angrenzend ein Gewinde auf, auf das eine die Schreibspitze und den Schaft vollständig bedeckende Kappe aufschraubbar ist. Sind Schreib- und Auftragselement des bekannten Handschreibgeräts mit eine Kappe verschlossen, so muß zum Losschrauben einer Kappe das Schreibgerät an der anderen Kappe festgehalten werden. Hierbei bleibt es dem Zufall überlassen, welche Kappe sich vom dazugehörigen Schaft löst und ob die mit Tinte versorgte Schreibspitze oder die mit Radierflüssigkeit versorgte Auftragsspitze zugänglich wird. Die Handhabung dieses bekannten Schreibgeräts ist daher umständlich.

Aus der US-A-3 252 446 ist ein Schreibgerät mit einer kegeligen Schreibspitze bekannt, auf der eine Kappe mit einer ebenfalls kegeligen Kappenbohrung durch Reibschluß arretierbar ist. Zum Lösen der Kappe durch Drehen sind an dem Schaft des Schreibgeräts im Bereich des Übergangs von der kegeligen Schreibspitze in einen zylindrichen Mittelabschnitt Anschlagflächen vorgesehen, die gegenüber einer zur Längsachse des Schafts senkrechten Ebene geneigt sind. An der Stirnseite des offenen Kappenendes sind entsprechend geformte Gegenanschlagflächen ausgebildet, die bei aufgesteckter Kappe an den Anschlagflächen des Schafts anliegen. Dieses bekannte Schreibgerät hat nur eine Schreibspitze und weist dementsprechend auch kein Kupplungsstück auf.

Es ist bei Schreibgeräten bekannt, wie unter anderem die DE-GM 73 14 439 zeigt, die Kappe zum Abdekken der Schreibspitze mittels einer Rasteinrichtung am Schreibgeräteschaft zu befestigen. Hierbei kann der Schreibgeräteschaft mit einer Ringnut versehen sein, in die federnde Vorsprünge im Innern der Kappe beim Aufstecken einrasten.

Der Erfindung liegt die Aufgabe zugrunde, ein Handschreibgerät der eingangs genannten Art zu schaffen, bei dem bei aufgesteckten Kappen die Schreib- bzw. Auftragselemente nicht sichtbar sind und das auf einfache Weise ein gezieltes Abnehmen einer Kappe von dem einen oder anderen der beiden Schreib- und/oder Auftragselemente ermöglicht.

Diese Aufgabe wird erfindungsgemäß dadurch gelöst, daß die Anschlagflächen des Kupplungsstücks radial über die Außenkontur der Schäfte hinausragen, daß stirnseitige Gegenanschlagflächen an den offenen Enden der Kappen in der Schließstellung der Kappen an die Anschlagflächen anlegbar sind, daß die Kappen durch eine Rast- oder Schnappverbindung auf dem Schaft arretierbar und gegenüber dem Kupplungsstück verdrehbar sind und daß Abschnitte der Anschlagflächen und/oder der Gegenanschlagflächen gegenüber einer zur Längsachse der Kappen senkrechten Ebene derart geneigt sind, daß durch eine Drehung der jeweiligen Kappe gegenüber dem Kupplungsstück die Kappe axial bewegt und ihre Arretierung gelöst wird.

Mit der Erfindung wird ein Handschreibgerät der eingangs genannten Art geschaffen, bei welchem die Schreib- und/oder Auftragselemente bei aufgesteckten Kappen vollkommen von den Kappen und dem Kupplungsstück verdeckt und damit nicht sichtbar sind. Dies hat den Vorteil, daß das Schreibgerät mit einer Vielzahl unterschiedlicher Schreib- oder Auftragselemente bestückt werden kann, ohne daß dies bei geschlossenem Schreibgerät von außen erkennbar ist. So kann das Schreibgerät Schreibelemente wie Füllhalter, Kugelschreiber, Faserschreiber, Textmarker, Bleistift oder dergleichen oder Auftragselemente für Radierflüssigkeit, Abdeckflüssigkeit, Klebstoff oder auch kosmetische Schminkstifte enthalten. Trotz eventueller Abweichungen in Form und Aussehen dieser verschiedenen Einsätze ist das geschlossene Schreibgerät nach der Erfindung in seiner äußeren Erscheinungsform immer gleich. Daneben wird durch die erfindungsgemäße Ausgestaltung erreicht, daß auch bei geringer Baulänge des Kupplungsstücks die Kappen jeweils einzeln leicht aus ihrer Arretierung gelöst und abgenommen werden können. Die hierzu erforderliche Drehkraft kann über die Neigung der Anschlagflächen oder Gegenanschlagflächen bei gegebener Arretierungskraft so eingestellt werden, daß das Kupplungsstück auch bei geringer Baulänge zum Lösen der Kappen durch Drehen mit den Fingern leicht festgehalten werden kann. Die erfindungsgemäße Ausbildung des Schreibgeräts ermöglicht ferner bei aufgesteckten Kappen eine in sich geschlossene, durchgehend glatte Außenfläche.

Nach einem weiteren Vorschlag der Erfindung ist vorgesehen, daß die Anschlagflächen des Kupplungsstücks und die Gegenanschlagflächen der Kappen in radialer Richtung gesehen die Form einer regelmäßigen Wellenlinie aus konkav und konvex gekrümmten Bögen haben und einander deckungsgleich sind.

Eine solche Formgebung der Anschlag- und Gegenanschlagflächen vermeidet scharfkantige Ecken und erleichtert beim Aufstecken der Kappe auf das Schreib- oder Auftragselement das Erreichen der erforderlichen Winkelstellung, in der die Anschlag- und Gegenanschlagflächen gleichmäßig aneinanderliegen.

Ein Ausführungsbeispiel der Erfindung ist in der Zeichnung dargestellt und wird im folgenden näher beschrieben. Es zeigen
Figur 1 ein erfindungsgemäßes Handschreibgerät mit aufgesteckten Kappen,
Figur 2 das Handschreibgerät gemäß Figur 1 nach Abnahme der Kappen und
Figur 3 das Handschreibgerät gemäß Figur 2 mit den von dem Kupplungsstück gelösten Schreib- und Auftragselementen.

Das in der Zeichnung dargestellte Handschreibgerät besteht aus einem Schreibelement 1 und einem Auftragselement 2, die durch ein hülsenförmiges Kupplungsstück 3 miteinander verbindbar sind. Das Schreibelement 1 weist als Schreibspitze eine Schreibfeder 4 auf, die an einem hohlzylindrischen Schaft 5 befestigt ist, der einen Tintenregler und einen Tintenbehälter enthält. Das der Schreibfeder benachbarte Ende des Schafts 5 ist mit einer Ringnut 6 und einem Dichtsitz 7 versehen, die zur dichten Befestigung einer Kappe 8 dienen. Das der Schreibfeder 4 entgegengesetzte Ende des Schafts 5 hat einen in seinem Durchmesser verringerten Stufenabschnitt 9, der in einen entsprechend geformten Bohrungsabschnitt in dem Kupplungsstück 3 eingreift und dort mit Hilfe von Federrasten festhaltbar ist, die in eine Ringnut 10 am Ende des Stufenabschnitts 9 eingreifen.

Das Auftragselement 2 besteht aus einem hohlzylindrischen Schaft 11, an dessen einem Ende eine durch einen Faserdocht gebildete Auftragsspitze 12 befestigt ist. Der Schaft 11 enthält einen Faserspeicher, der mit einer Radierflüssigkeit zum Löschen von Tinte gefüllt ist. Analog zu dem Schaft 5 weist auch der Schaft 11 eine Ringnut 6 und einen Dichtsitz 7 zum Abdichten und Halten einer Kappe 13 und am entgegengesetzten Ende einen Stufenabschnitt 9 mit einer Ringnut 10 auf, mit der der Schaft 11 in einer zweiten, auf der entgegengesetzten Seite des Kupplungsstücks 3 vorgesehenen Bohrung befestigbar ist. Figur 2 zeigt das Schreibgerät in dem durch Einstecken der Schäfte 5, 11 in das Kupplungsstück 3 zusammengesetzten Zustand.

Das Kupplungsstück 3 weist an seinen Stirnseiten Anschlagflächen 14 auf, die sich wie aus Figur 2 zu ersehen, radial außerhalb der Mantelflächen der Schäfte 5, 11 befinden. Die Anschlagflächen 14 sind im Wechsel konvex und konkav gekrümmt, derart, daß sie in radialer Richtung gesehen entlang einer regelmäßigen, endlosen Wellenlinie verlaufen. Die Kappen 8, 13 weisen an den Stirnseiten ihrer offenen Enden Gegenanschlagflächen 15 auf, die den Anschlagflächen 14 kongruent sind, so daß die Kappen 8, 13 sich in bestimmten Winkelpositionen nahtlos an das Kupplungsstück 3 anlegen lassen, so wie dies in Figur 1 gezeigt ist. Die Kappen 8, 13 enthalten in bekannter Weise jeweils eine die Schreibfeder 4 oder die Auftragspitze 12 dicht umschließende Innenkappe, die sich in der in Figur 1 gezeigten Stellung der Kappen 8, 13 mit einer Dichtfläche an den Dichtsitz 7 anlegt. Weiterhin sind in den Kappen 8, 13 federnde Rasten vorgesehen, die jeweils in die Ringnut 6 eingreifen und die Kappen 8, 13 in der in Figur 1 gezeigten Position halten. Zum Abnehmen können die Kappen 8, 13 gegenüber dem Kupplungsstück 3 in beliebiger Richtung gedreht werden, wobei sie jeweils auf dem entsprechenden Schaft 5 bzw. 11 gleiten. Die Form der Anschlagflächen 14 und der Gegenanschlagflächen 15 bewirkt bei einer solchen Drehung eine Verschiebung der Kappen 8, 13 in axialer Richtung und hebt dadurch die Rasten aus der Ringnut 6 des Schreibelements 1 oder des Auftragselements 2 heraus. Nach dem Lösen der Rasten lassen sich die Kappen 8, 13 in axialer Richtung leicht abnehmen.

Um sicherzustellen, daß beim Lösen der Kappen 8, 13 das Schreibelement 1 bzw. das Auftragselement 2 nicht vom Kupplungsstück 3 getrennt werden, weisen die Federrasten im Kupplungsstück 3 eine größere Haltekraft auf als die Rasten in den Kappen 8, 13. In einer alternativen Ausgestaltung des Handschreibgeräts kann das Kupplungsstück 3 auch durch ein Gewinde, einen Bajonettverschluß oder eine Magnethalterung mit dem Schreib- bzw. Auftragselement verbunden sein.

Bei dem erfindungsgemäßen Schreibgerät kann weiterhin vorgesehen sein, daß der Schaft 5, 11 des Schreibelements 1 bzw. des Auftragselements 2 aus zwei lösbar miteinander verbundenen Teilen, einem Träger für die Schreib- bzw. Auftragsspitze und einem zylindrischen Gehäuse zur Aufnahme eines Behälters für das Schreib- oder Auftragsmedium, z.B. Tinten- oder Löschpatrone, besteht. Bei einer solchen Ausgestaltung kann das Erneuern des Mediumbehälters erfolgen, ohne daß das Schreib- bzw. Auftragselement vom Kupplungsstück gelöst werden muß.

Das erfindungsgemäße Schreibgerät bietet einerseits die Möglichkeit, unterschiedliche Schreib- oder Auftragselemente in einer baulichen Einheit miteinander zu verbinden, ohne daß dadurch das äußere Erscheinungsbild des geschlossenen Schreibgeräts verändert wird. Daneben besteht auch die Möglichkeit die einzelnen Schreibelemente getrennt voneinander zu verwenden, da sich die Kappen 8, 13 auch auf ein Schreib- oder Auftragselement aufstecken lassen, wenn diese nicht mit dem Kupplungstück verbunden sind. Für eine solche Verwendung kann zusätzlich eine weitere Kappe vorgesehen sein, die sich anstelle des Kupplungsstücks 3 auf dem Stufenabschnitt 9 des Schreib- oder Auftragsgeräts anbringen läßt.

## Patentansprüche

1. Handschreibgerät mit zwei Schreib- und/oder Auftragselementen (1, 2), von denen jedes einen hohlen Schaft (5, 11) zur Aufnahme eines Schreib-oder Auftragsmediums, an einem Ende des Schafts eine Schreib- oder Auftragsspitze (4, 12) und eine auf dem Schaft arretierbare Kappe (8, 13) zum Abdecken der Schreib- oder Auftragsspitze (4, 12) aufweist und mit seinem der Schreib- oder Auftragsspitze (4, 12) entgegengesetzten Ende mit einem der einander entgegengesetzten Enden eines Kupplungsstücks verbindbar ist, wobei das Ende des Schafts in eine Bohrung des Kupplungsstücks eingreift und das Kupplungsstück (3) an seinen Enden Anschlagflächen (14) aufweist, dadurch gekennzeichnet,
daß die Anschlagflächen (14) des Kupplungsstücks (3) radial über die Außenkontur der Schäfte (5, 11) hinausragen, daß stirnseitige Gegenanschlagflächen (15) an den offenen Enden der Kappen (8, 13) in der Schließstellung der Kappen (8, 13) an die Anschlagflächen (14) anlegbar sind, daß die Kappen (8, 13) durch eine Rast- oder Schnappverbindung auf dem Schaft (5, 11) arretierbar und gegenüber dem Kupplungsstück (3) verdrehbar sind und daß Abschnitte der Anschlagflächen (14) und/oder der Gegenanschlagflächen (15) gegenüber einer zur Längsachse der Kappen (8, 13) senkrechten Ebene derart geneigt sind, daß durch eine Drehung der jeweiligen Kappe (8, 13) gegenüber dem Kupplungsstück (3) die Kappe (8, 13) axial bewegt und ihre Arretierung gelöst wird.

2. Handschreibgerät nach Anspruch 1, dadurch gekennzeichnet, daß die Anschlagflächen (14) des Kupplungsstücks (3) und die Gegenanschlagflächen (15) der Kappen (8, 13) in radialer Richtung gesehen die Form einer regelmäßigen Wellenlinie aus konkav und konvex gekrümmten Bögen haben und einander deckungsgleich sind.

## Claims

1. A hand writing implement with two writing and/or application elements (1, 2), whereof each includes a hollow shank (5, 11) for receiving a writing or application means, a writing or application tip (4, 12) arranged at one end of the shank, and a cap (8, 13) adapted to lock onto the shank for covering the writing or application tip (4, 12), and whereof the end opposite the writing or application tip (4, 12) is connectible with one of the relatively opposite ends of a coupling member, with the end of the shank engaging within a bore of the coupling member, and the coupling member (3) having abutment surfaces (14) at its ends,
characterized in that the abutment surfaces (14) of the coupling member (3) extend radially beyond the outer contour of the shanks (5, 11), that mating abutment surfaces (15) at the open ends of the caps (8, 13) are engageable with the abutment surfaces (14) when the caps (8, 13) are in the closed position, that the caps (8, 13) are adapted to lock onto the shank (5, 11) with a detent or snap action and are rotatable relative to the coupling member (3), and that portions of the abutment surfaces (14) and/or the mating abutment surfaces (15) are inclined relative to a plane perpendicular to the longitudinal axis of the caps (8, 13), such that a rotary motion of the respective cap (8, 13) relative to the coupling member (3) causes the cap (8, 13) to be moved axially and to be disengaged.

2. The hand writing implement as claimed in claim 1, characterized in that the abutment surfaces (14) of the coupling member (3) and the mating abutment surfaces (15) of the caps (8, 13) have the shape of a uniform wave line when seen in a radial direction, comprising arcs curved in a concave and convex fashion, and are congruent with each other.

## Revendications

1. Instrument manuel à écrire possédant deux éléments d'écriture et/ou d'application (1, 2) et dont chacun des éléments présente un manche creux (5, 11) destiné à recevoir un moyen d'écriture ou d'application, une pointe d'écriture ou d'application (4, 12) à l'une des extrémités du manche et un capuchon (8, 13) arrêtable sur le manche destiné à recouvrir la pointe d'écriture ou d'application (4, 12), et est susceptible de se raccorder avec son extrémité opposée à la pointe d'écriture ou d'application (4, 12) à l'une des extrémités opposées l'une à l'autre d'une pièce de raccordement, en quoi l'extrémité du manche s'engage dans un alésage de la pièce de raccordement, ladite pièce de raccordement (3) présentant à ses extrémités des surfaces de butée (14),
caractérisé en ce que les surfaces de butée (14) de la pièce de raccordement (3) font saillie de façon radiale au-dessus du contour extérieur des manches (5, 11), que des surfaces de contrebutée (15) de la face frontale des extrémités ouvertes des capuchons (8, 13) peuvent reposer sur les surfaces de butée (14) lorsque les capuchons (8, 13) sont en position fermée, que les capuchons (8, 13) sont arrêtables sur le manche (5, 11) par une connexion d'encliquetage ou à ressort et sont rotatifs par rapport à la pièce de raccordement (3), et que des segments des surfaces de butée (14) et/ou des surfaces de contrebutée (15) sont inclinés par rapport à un plan disposé à la verticale de l'axe longitudinal des capuchons (8, 13), de manière que, lorsqu'on exerce une rotation sur un capuchon (8, 13) par rapport à la pièce de raccordement (3), le capuchon respectif (8, 13) subisse un mouvement axial et son arrêtage soit desserré.

2. Instrument manuel à écrire selon la revendication 1,
caractérisé en ce que les surfaces de butée (14) de la pièce de raccordement (3) et les surfaces de contrebutée (15) des capuchons (8, 13) ont, vues dans le sens radial, la forme d'une ligne régulièrement ondulée constituée d'arcs courbés en sens concave et convexe, et sont congruentes l'une par rapport à l'autre.
